# EUROPÄISCHE PATENTSCHRIFT

(11) **EP 0 979 346 B1**
(45) Veröffentlichungstag und Bekanntmachung des Hinweises auf die Patenterteilung: **28.03.2001**
(21) Anmeldenummer: 98932015.5
(22) Anmeldetag: 28.04.1998
(51) Int. Cl.: E21D 9/00

(54) **VERFAHREN ZUM HERSTELLEN EINES TUNNELBAUWERKS UNTER EINEM BESTEHENDEN BAUWERK**
METHOD FOR BUILDING A TUNNEL UNDER AN EXISTING CONSTRUCTION
PROCEDE DE CONSTRUCTION D'UN OUVRAGE POUR TUNNEL SOUS UN OUVRAGE EXISTANT

(30) Priorität: 30.04.1997 DE 19718221
(43) Veröffentlichungstag der Anmeldung: 16.02.2000
(73) Patentinhaber: Bilfinger + Berger Bauaktiengesellschaft, 68165 Mannheim (DE)
(72) Erfinder: EINSPANNIER, Wolfgang, D-68782 Brühl (DE); GÖTZ, Peter, D-70771 Leinfelden-Echterdingen (DE); ZWICK, Otto, D-69469 Weinheim (DE)
(74) Vertreter: Naumann, Ulrich, Dr.-Ing.
(86) Internationale Anmeldenummer: DE9801171
(87) Internationale Veröffentlichungsnummer: WO9849425

(56) Entgegenhaltungen:
- EP-A- 0 309 739
- DE-A- 2 802 751
- DE-A- 2 918 425
- DE-A- 3 603 236
- DE-A- 3 725 710
- DE-A- 3 803 120
- DE-A- 3 817 004
- GB-A- 1 463 632
- GB-A- 2 185 277

## Beschreibung

Die Erfindung betrifft ein Verfahren zum Herstellen eines Tunnelbauwerks unter einem bestehenden Bauwerk, wobei das Tunnelbauwerk unter dem bestehenden Bauwerk durchgepreßt wird und der Boden im Bereich der vortriebsseitig am Tunnelbauwerk angeordneten Schneidenkonstruktion parallel zum Vortrieb des Tunnelbauwerks abgetragen wird und wobei das bestehende Bauwerk durch den Einbau von Stabilisierungsblechen gegen Bodenbewegungen beim Vortrieb des Tunnelbauwerks gesichert wird.

Beim Durchpressen eines Tunnelbauwerks unter einem bestehenden Bauwerk kommt es häufig bedingt durch die zwischen dem Tunnelbauwerk und dem anstehenden Boden auftretende Reibung zu Bodenbewegungen. Diese können sich im Extremfall noch an der Geländeoberfläche im Bereich des bestehenden Bauwerks bemerkbar machen und zu Beschädigungen des bestehenden Bauwerks führen.

In der deutschen Offenlegungsschrift 37 25 710 wird ein Verfahren zum Herstellen eines Tunnelbauwerks der in Rede stehenden Art beschrieben, mit dem Bodenbewegungen oberhalb des Tunnelbauwerks mit großer Sicherheit vermieden werden können. Dazu wird parallel zum Vortrieb des Tunnelbauwerks zwischen dem Tunnelbauwerk und dem dieses überdeckenden Boden eine Bahn aus Stahlblech angeordnet, die in etwa die Breite des Tunnelbauwerks aufweist. Die Stahlblechbahn wird im Bereich der Startbaugrube festgehalten und entsprechend dem Vorschub des Tunnelbauwerks an der Ortsbrust verlängert, indem an das vordere, überragende Ende der Stahlblechbahn weitere Blechtafeln angeschweißt werden.

Dieses bekannte Verfahren erweist sich in der Praxis aus mehreren Gründen als problematisch. So ist der Einbau des Stahlblechs relativ aufwendig. Ein Anschweißen weiterer Blechtafeln zum Verlängern der Stahlblechbahn ist nur möglich, wenn das Tunnelbauwerk vortriebsseitig mit einer eigens dafür konzipierten Schneidenkonstruktion versehen ist. Außerdem läßt sich mit Hilfe des bekannten Verfahrens lediglich eine relativ dünne Blechbahn einbauen. Dadurch kann zwar die zwischen dem Tunnelbauwerk und dem darüberliegenden Boden auftretende Reibung vermindert werden. Eine Stütz- oder Tragwirkung der Blechbahn ist demgegenüber aber vernachlässigbar.

Während einer Durchpressungsmaßnahme ist es oftmals erforderlich, gerade den Boden im Bereich der Schneidenkonstruktion, also den Bodenbereich zwischen der Vorderkante des Tunnelbauwerks und dem noch unversehrten Boden unter dem bestehenden Bauwerk, besonders zu sichem. In diesem Bereich ist nämlich die Stabilität des unversehrten Bodens nicht mehr gegeben, eine Stützwirkung durch das Tunnelbauwerk liegt aber noch nicht vor.

Deutlich wird die Notwendigkeit einer zusätzlichen Abstütz- und Stabilisierungsmaßnahme im Bereich der Schneidenkonstruktion am Beispiel der Durchpressung eines Tunnelbauwerks unter einer Gleisanlage. In der Regel soll der Zugverkehr durch die Baumaßnahmen möglichst wenig behindert werden. Der Boden unter der Gleisanlage wird noch zusätzlich zu der ohnehin vorhandenen statischen Belastung durch den Zugverkehr belastet. Der gesamte Bereich unter der Gleisanlage muß diesen Belastungen jederzeit ohne wesentliche Verformungen oder Verschiebungen im Gleisbereich standhalten, wenn der Zugverkehr über die Gleisanlage aufrechterhalten werden soll.

Der Erfindung liegt daher die Aufgabe zugrunde, das bekannte Verfahren zum Herstellen eines Tunnelbauwerks so auszugestalten und weiterzubilden, daß neben einer Minimierung der beim Vortrieb zwischen dem Tunnelbauwerk und dem darüberliegenden Boden auftretenden Reibung auch der Boden im Bereich der Schneidenkonstruktion derart stabilisiert wird, daß das bestehende Bauwerk während des Vortriebs des Tunnelbauwerks gut abgestützt ist.

Das erfindungsgemäße Verfahren zum Herstellen eines Tunnelbauwerks löst die voranstehende Aufgabe durch die Merkmale des Patentanspruches 1. Danach werden die Stabilisierungsbleche vor dem Durchpressen des Tunnelbauwerks in offener Bauweise im Boden eingebaut und miteinander verbunden. Außerdem werden die Stabilisierungsbleche noch geländeseitig mit Verstärkungsträgern versehen.

Erfindungsgemäß ist zunächst erkannt worden, daß Bleche nicht nur zur Verringerung der während der Durchpressung auftretenden Reibung zwischen dem Tunnelbauwerk und dem anstehenden Boden eingesetzt werden können, sondern daß Bleche von geeigneter Stärke und Materialbeschaffenheit auch zum Stabilisieren bzw. Abstützen von Bodenbereichen eingesetzt werden können. Des weiteren ist erkannt worden, daß die Stabilisierungsbleche dazu in vorteilhafter Weise im Vorfelde der Durchpressungsmaßnahme in offener Bauweise in den Boden eingebaut werden. Dabei können nämlich auch stärkere Bleche verwendet werden. Außerdem vereinfacht sich dadurch die Fixierung der miteinander verbundenen Stabilisierungsbleche im Boden. Schließlich ist noch erkannt worden, daß die Tragfähigkeit der Stabilisierungsbleche erheblich erhöht werden kann, wenn die Stabilisierungsbleche geländeseitig mit Verstärkungsträgern versehen werden. Die Verstärkungsträger sorgen zusätzlich für eine haltbare Verbindung zwischen den einzelnen Stabilisierungsblechen und für eine gute Verzahnung mit dem angrenzenden Boden, so daß sie auch zur Fixierung der Stabilisierungsbleche dienen. Durch die Verzahnung der Verstärkungsträger mit dem anstehenden Boden wird sowohl ein Verrutschen der Stabilisierungsbleche während der Durchpressungsmaßnahme als auch eine Bodenbewegung oberhalb der Stabilisierungsbleche verhindert.

Besonders vorteilhaft ist es, wenn die Stabilisierungsbleche nicht nur im Bereich oberhalb der Endlage des Tunnelbauwerks angeordnet werden, sondern einen größeren Bereich abdecken, was durch den Einbau der Stabilisierungsbleche in offener Bauweise einfach möglich ist. In diesem Falle können die im Bereich der Schneidenkonstruktion auftretenden Lasten über die Stabilisierungsbleche und die Verstärkungsträger in den anstehenden unversehrten Boden eingeleitet werden. Außerdem kann oftmals auf eine zusätzliche Fixierung der miteinander verbundenen Stabilisierungsbleche verzichtet werden, wenn zumindest ein Teil der Stabilisierungsbleche in dem Tunnelbauwerk benachbarte Bodenbereiche hineinragt.

In einer vorteilhaften Variante des erfindungsgemäßen Verfahrens werden die Stabilisierungsbleche in der zu erwartenden Höhe der Oberkante des Tunnelbauwerks eingebaut. Die beim Vortrieb des Tunnelbauwerks im Deckenbereich auftretende Reibung kann dadurch reduziert werden, und damit verbundene Beschädigungen des Tunnelbauwerks im Deckenbereich können verhindert werden. Außerdem können die Stabilisierungsbleche in diesem Falle auch zur Lagestabilisierung des Tunnelbauwerks während des Vortriebs dienen.

Die Verwendung von Stahlblechen als Stabilisierungsbleche und von Stahlträgern als Verstärkungsträger hat sich als besonders vorteilhaft erwiesen. Diese Bauteile lassen sich einfach und zuverlässig durch Verschweißen miteinander verbinden und bilden so ein einfach einzubauendes Abstützsystem mit einer hohen Tragwirkung.

Wie bereits erwähnt, ist das vortriebsseitige Ende eines Tunnelbauwerks für die Durchpressung mit einer Schneidenkonstruktion ausgestattet. Diese umfaßt zwei in der Verlängerung der Seitenwände des Tunnelbauwerks ausgebildete Schneiden. Die Schneiden sind im Deckenbereich über mindestens einen Abfangeträger miteinander verbunden. Außerdem umfaßt die Schneidenkonstruktion noch voneinander beabstandet angeordnete Längsträger, die einseitig in die Decke des Tunnelbauwerks eingebunden sind und praktisch eine Verlängerung der Bauwerksdecke bis zur Vorderkante der Schneiden darstellen. Der Abfangeträger bildet zusammen mit den Längsträgem eine tragende Abdeckung im Schneidenbereich. In einer aus statischen Gründen besonders vorteilhaften Variante des erfindungsgemäßen Verfahrens werden die Verstärkungsträger im wesentlichen parallel zu der zu erwartenden Ausrichtung der Längsträger der Haube angeordnet.

Sind die Stabilisierungsbleche in der zu erwartenden Höhe der Oberkante des Tunnelbauwerks eingebaut worden, so werden die Längsträger beim Vortrieb des Tunnelbauwerks direkt unter den Stabilisierungsblechen vorwärts geschoben. Aufgrund der Abstände zwischen den Längsträgern kann der beim Vortrieb verdrängte Boden zwischen die Längsträger ins Innere des Tunnelbauwerks ausweichen und von dort entfernt werden. Um nun die Reibung zwischen dem Tunnelbauwerk und den Stabilisierungsblechen möglichst gering zu halten, ist es vorteilhaft, eine Schmierung zwischen den Stabilisierungsblechen und den Längsträgem vorzusehen. Die Schmierung erfolgt mit einem geeigneten Schmiermittel, wie z.B. mit einer Betonitsuspension oder Fett. Eine Schmierung kann aber auch dann vorteilhaft sein, wenn sich zwischen der Decke des Tunnelbauwerks und den Stabilisierungsblechen eine Bodenschicht befindet.

Wie bereits erwähnt dienen die entsprechend dem erfindungsgemäßen Verfahren unterhalb des bestehenden Bauwerks eingebauten Stabilisierungsbleche nicht nur zur Sicherung des Bodens gegen Bodenbewegungen, sondern stellen auch eine Führung für das Tunnelbauwerk während der Durchpressung dar. In einer vorteilhaften Variante des erfindungsgemäßen Verfahrens werden die Schneiden im Bereich der Sohle des Tunnelbauwerks und ggf. auch die Sohle selbst in dem sich an die Schneiden anschließenden Bereich abgerundet, so daß sich bei der Durchpressung zwischen der Sohle des Tunnelbauwerks und dem anstehenden Boden im vorderen Bereich, d.h. vortriebsseitig, ein sogenannter Arbeitsraum ausbildet. Die Ausrichtung des Tunnelbauwerks während der Durchpressung kann nun durch geeigneten Aushub von Bodenmaterial durch Bodenaustausch oder Bodenverbesserung in diesem Arbeitsraum im vorderen Sohlenbereich des Tunnelbauwerks definiert beeinflußt werden.

Das erfindungsgemäße Verfahren eignet sich insbesondere zum Herstellen eines Tunnelbauwerks unter einer bestehenden Gleisanlage. Zum Einbau der Stabilisierungsbleche vor dem Durchpressen des Tunnelbauwerks müssen die Gleise zunächst aus- und anschließend wieder eingebaut werden, wobei der Zugverkehr nicht aufrechterhalten werden kann. Nach dem Einbau der Stabilisierungsbleche wird der Bahnbetrieb, wenn überhaupt, allenfalls geringfügig von der Durchpressungsmaßnahme beeinträchtigt. Beim Durchpressen eines Tunnelbauwerks unter einer Gleisanlage entsprechend dem erfindungsgemäßen Verfahren hat es sich als besonders vorteilhaft erwiesen, die Verstärkungsträger quer zur Gleisrichtung zu orientieren. Auf diese Weise läßt sich mit der Kombination aus Stabilisierungsblechen und Verstärkungsträgem eine möglichst hohe Tragwirkung erzielen.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Ansprüche, andererseits auf die nachfolgende Erläuterung verschiedener Aspekte der Erfindung anhand der Zeichnung zu verweisen. In der Zeichnung zeigt
- Fig. 1: einen Längsschnitt durch einen Eisenbahndamm, durch den ein Tunnelbauwerk gepreßt wird,
- Fig. 2: die Draufsicht auf die in Fig. 1 dargestellte Situation,
- Fig. 3: einen Querschnitt durch die in den Fig. 1 und 2 dargestellte Situation im Schneidenbereich und
- Fig. 4: die Ansicht des Schneidenbereichs.

Fig. 1 zeigt einen Bahndamm 1, auf dem drei Gleise 2 bis 4 verlaufen. Durch den Bahndamm 1 wird ein Tunnelbauwerk 5 gepreßt, das aus drei Bauwerksegmenten 6, 7 und 8 besteht. Das Tunnelbauwerk 5 ist vortriebsseitig mit einer Schneidenkonstruktion 9 versehen, die im Zusammenhang mit den Fig. 3 und 4 näher erläutert wird.

Zur Sicherung der durch die Gleise 2 bis 4 gebildeten Gleisanlage gegen durch die Durchpressungsmaßnahme verursachte Bodenbewegungen wurden vor dem Durchpressen des Tunnelbauwerks 5 Stabilisierungsbleche 10 in offener Bauweise im Boden unterhalb der Gleisanlage eingebaut und miteinander verbunden. Außerdem wurden die Stabilisierungsbleche 10 noch an ihrer Oberseite, also geländeseitig, mit Verstärkungsträgem 11 versehen.

Zum Einbau der Stabilisierungsbleche 10 und der Verstärkungsträger 11 wurden die Gleise 2 bis 4 im Bereich der Endlage des Tunnelbauwerks 5 und hier auch in den unmittelbar angrenzenden Bereichen ausgebaut und nach dem Einbau der Stabilisierungsbleche 10 und dem Anbringen der Verstärkungsträgern 11 wieder eingebaut. Dazu mußten die Gleise 2 bis 4 gesperrt werden. Insgesamt überdecken die Stabilisierungsbleche 10 zusammen mit den Verstärkungsträgern 11 also nicht nur den Bereich, unter dem der Tunnel verlaufen soll, sondern auch die unmittelbar angrenzenden Bereiche, so daß auftretende Lasten über die Stabilisierungsbleche 10 und Verstärkungsträger 11 in den anschließenden Boden eingeleitet werden können. Die Stabilisierungsbleche sind hier seitlich ca. 0,5 m über den Tunnelrahmen hinausgeführt, was besonders in Fig. 2 veranschaulicht wird. Dadurch werden die zusammenhängenden Stabilisierungsbleche 10 im Boden fixiert. Eine zusätzliche Fixierung tritt über die Verzahnung der mit den Stabilisierungsblechen 10 verbundenen Verstärkungsträger 11 mit dem anstehenden Boden ein.

Im hier dargestellten Ausführungsbeispiel sind die Stabilisierungsbleche 10 in der zu erwartenden Höhe der Oberkante des Tunnelbauwerks 5 eingebaut worden. Deshalb wird die Schneidenkonstruktion 9 im Kopfbereich des Tunnelbauwerks 5 unmittelbar unter den Stabilisierungsblechen 10 geführt.

Fig. 2 verdeutlicht, daß die Verstärkungsträger 11 quer zur Gleisrichtung orientiert sind. Die Gleisachsen sind hier mit 12, 13 und 14 bezeichnet. Die parallel angeordneten Verstärkungsträger 11 erhöhen die Steifigkeit der miteinander verbundenen Stabilisierungsbleche 10 und vergrößern den Unterstützungsbereich im Bereich der Gleise 3 und 4. Dadurch kann der Zugverkehr auch oberhalb der Ortsbrust aufrechterhalten werden, da durch die Verstärkungsträger 11 eine unmittelbare Belastung der Ortsbrustböschung 15 ausgeschlossen ist. Die Lasten aus den Gleisen 3 und 4 werden nämlich mit Hilfe der Verstärkungsträger 11 einerseits auf dem fertigen Tunnelbauwerk 5 und andererseits in einem ausreichend weit von der Ortsbrust 15 entfernten Bodenbereich abgetragen.

Fig. 3 zeigt einen Querschnitt durch den Bahndamm 1 im Schneidenbereich. Die Schneidenkonstruktion 9 umfaßt zwei in Verlängerung der Seitenwände des Tunnelbauwerks 5 ausgebildete Schneiden 16, 17, die im Deckenbereich über einen Abfangeträger 18 miteinander verbunden sind. Auf dem Abfangeträger 18 sind in Verlängerung der Decke des Tunnelbauwerks 5 und einseitig in diese eingebunden Längsträger 19 angeordnet. Fig. 3 verdeutlicht, daß die Längsträger 19 beim Vortrieb des Tunnelbauwerks 5 direkt unter den Stabilisierungsblechen 10 geführt werden und daß die Verstärkungsträger 11 möglichst parallel zu den Längsträgem 19 der Schneidenkonstruktion 9 orientiert sind. Die Stabilisierungsbleche 10 bilden also praktisch eine Art Führung für das Tunnelbauwerk 5.

Fig. 4 zeigt eine Seitenansicht der Schneidenkonstruktion 9. Die beiden Schneiden 16 und 17 sind hier im Bereich der Sohle des Tunnelbauwerks 5 um das Maß b abgerundet und der Schneidenfluß um das Maß a vor die Bauwerkssohle gezogen, so daß sich beim Vortrieb des Tunnelbauwerks 5 unter den Schneiden 16 und 17 ein sogenannter Arbeitsraum ausbildet. Durch gezielten Aushub von Bodenmaterial, durch Bodenaustausch oder Bodenverbesserung in diesem Arbeitsraum läßt sich die Ausrichtung des Tunnelbauwerks 5 während des Vortriebs definiert beeinflussen.

## Patentansprüche

1. Verfahren zum Herstellen eines Tunnelbauwerks (5) unter einem bestehenden Bauwerk, wobei das Tunnelbauwerk (5) unter dem bestehenden Bauwerk durchgepreßt wird und der Boden im Bereich der vortriebsseitig am Tunnelbauwerk (5) angeordneten Schneidenkonstruktion (9) parallel zum Vortrieb des Tunnelbauwerks (5) abgetragen wird und wobei das bestehende Bauwerk durch den Einbau von Stabilisierungsblechen (10) gegen Bodenbewegungen beim Vortrieb des Tunnelbauwerks (5) gesichert wird,
**dadurch gekennzeichnet**, daß die Stabilisierungsbleche (10) vor dem Durchpressen des Tunnelbauwerks (5) in offener Bauweise im Boden eingebaut und miteinander verbunden werden und daß die Stabilisierungsbleche (10) geländeseitig mit Verstärkungsträgem (11) versehen werden.

2. Verfahren nach Anspruch 1, dadurch gekennzeichnet, daß die Stabilisierungsbleche (10) einen größeren Bodenbereich überdecken als das Tunnelbauwerk (5) in seiner angestrebten Endlage.

3. Verfahren nach einem der Ansprüche 1 oder 2, dadurch gekennzeichnet, daß die Stabilisierungsbleche (10) in der zu erwartenden Höhe der Oberkante des Tunnelbauwerks (5) eingebaut werden.

4. Verfahren nach einem der Ansprüche 1 bis 3, dadurch gekennzeichnet, daß als Stabilisierungsbleche (10) Stahlbleche verwendet werden.

5. Verfahren nach Anspruch 4, dadurch gekennzeichnet, daß die Stahlbleche miteinander verschweißt werden.

6. Verfahren nach einem der Ansprüche 1 bis 5, dadurch gekennzeichnet, daß als
Verstärkungsträger (11) Stahlträger verwendet werden.

7. Verfahren nach einem der Ansprüche 4 oder 5 und Anspruch 6, dadurch gekennzeichnet, daß die Stahlträger mit den Stahlblechen verschweißt werden.

8. Verfahren nach einem der Ansprüche 1 bis 7, wobei die Schneidenkonstruktion (9) zwei in Verlängerung der Seitenwandungen des Tunnelbauwerks (5) ausgebildete Schneiden (16, 17) umfaßt, welche in Verlängerung der Decke des Tunnelbauwerks (5) über eine aus Längsträgem (19) und mindestens einem Abfangeträger (18) gebildeten Abdeckung miteinander verbunden sind, dadurch gekennzeichnet, daß die Verstärkungsträger (11) im wesentlichen parallel zu der zu erwartenden Ausrichtung der Längsträger (19) angeordnet werden.

9. Verfahren nach Anspruch 8, dadurch gekennzeichnet, daß eine Schmierung zwischen den Stabilisierungsblechen (10) und der Tunneldecke vorgesehen ist.

10. Verfahren nach Anspruch 9, dadurch gekennzeichnet, daß eine Bentonitsuspension oder Fett als Schmiermittel verwendet wird.

11. Verfahren nach einem der Ansprüche 1 bis 10, dadurch gekennzeichnet, daß die Unterseite der Schneiden (16,17) und ggf. die Sohle des Tunnelbauwerks (5) im sich an die Schneiden (16, 17) anschließenden Bereich abgerundet hergestellt werden und daß die Ausrichtung des Tunnelbauwerks (5) während des Vortriebs durch entsprechenden Aushub von Bodenmaterial im vorderen Sohlenbereich des Tunnelbauwerks (5) definiert beeinflußt wird.

12. Verfahren nach einem der Ansprüche 1 bis 11, wobei das bestehende Bauwerk eine Gleisanlage ist, dadurch gekennzeichnet, daß die Verstärkungsträger (11) quer zur Gleisrichtung orientiert sind.

## Claims

1. Method for producing a tunnel construction (5) under an existing construction, wherein the tunnel construction (5) is pressed through below the existing construction and the ground in the region of the cutting construction (9), which is arranged at the advance side of the tunnel construction (5), is carried away parallel with the advance of the tunnel construction (5) and wherein the existing construction is made safe in respect of movements of the ground during the advance of the tunnel construction (5) by the installation of stabilising sheets (10), characterised in that the stabilising sheets (10) are installed in the ground in open construction manner and are connected to each other before the tunnel construction (5) is pressed through and in that the stabilising sheets (10) are provided with reinforcing supports (11) at the side exposed to the ground.

2. Method according to claim 1, characterised in that the stabilising sheets (10) cover a larger area of ground than does the tunnel construction (5) in the desired final position thereof.

3. Method according to either claim 1 or claim 2, characterised in that the stabilising sheets (10) are installed at the expected height of the upper edge of the tunnel construction (5).

4. Method according to any one of claims 1 to 3, characterised in that steel sheets are used as the stabilising sheets (10).

5. Method according to claim 4, characterised in that the steel sheets are welded to each other.

6. Method according to any one of claims 1 to 5, characterised in that steel supports are used as the reinforcing supports (11).

7. Method according to'either claim 4 or claim 5 and claim 6, characterised in that the steel supports are welded to the steel sheets.

8. Method according to any one of claims 1 to 7, wherein the cutting construction (9) comprises two cutting edges (16, 17), which are formed as extensions of the lateral walls of the tunnel construction (5) and which are connected to each other as extensions of the roof of the tunnel construction (5) by means of a cover, which is composed of longitudinal supports (19) and at least one bracing support (18), characterised in that the reinforcing supports (11) are arranged substantially parallel with the orientation of the longitudinal supports (19) to be anticipated.

9. Method according to claim 8, characterised in that lubrication is provided between the stabilising sheets (10) and the tunnel roof.

10. Method according to claim 9, characterised in that a bentonite suspension or grease is used as the lubricant.

11. Method according to any one of claims 1 to 10, characterised in that the underside of the cutting edges (16, 17) and optionally the base of the tunnel construction (5) are produced in rounded form in the region adjacent to the cutting edges (16, 17), and in that the orientation of the tunnel construction (5) is influenced in a defined manner during the advance by corresponding removal of soil material at the front base region of the tunnel construction (5).

12. Method according to any one of claims 1 to 11, wherein the existing construction is a track installation, characterised in that the reinforcing supports (11) are orientated transversely to the direction of the track.

## Revendications

1. Procédé de construction d'un ouvrage pour tunnel (5) sous un ouvrage existant, l'ouvrage pour tunnel (5) étant enfoncé horizontalement sous l'ouvrage existant et le sol étant enlevé dans la zone de la construction de coupe (9) disposée du côté avancement sur l'ouvrage pour tunnel (5) parallèlement à l'avancement de l'ouvrage pour tunnel (5) et l'ouvrage existant étant protégé contre des déplacements du sol lors de l'avancement de l'ouvrage pour tunnel (5) par l'installation de tôles de stabilisation (10),
caractérisé en ce que les tôles de stabilisation (10) sont installées dans le sol selon une méthode de construction ouverte et reliées les unes aux autres avant l'enfoncement horizontal de l'ouvrage pour tunnel (5) et que les tôles de stabilisation (10) sont munies, du côté terrain, de poutres de renforcement (11).

2. Procédé selon la revendication 1,
caractérisé en ce que les tôles de stabilisation (10) recouvrent une zone de sol plus grande que l'ouvrage pour tunnel (5) dans sa position finale voulue.

3. Procédé selon l'une des revendications 1 et 2,
caractérisé en ce que les tôles de stabilisation (10) sont installées à la hauteur attendue du bord supérieur de l'ouvrage pour tunnel (5).

4. Procédé selon l'une des revendications 1 à 3,
caractérisé en ce qu'on utilise comme tôles de stabilisation (10) des tôles d'acier.

5. Procédé selon la revendication 4,
caractérisé en ce que les tôles d'acier sont soudées les unes aux autres.

6. Procédé selon l'une des revendications 1 à 5,
caractérisé en ce qu'on utilise comme poutres de renforcement (11) des poutres en acier.

7. Procédé selon l'une des revendications 4 et 5 et la revendication 6,
caractérisé en ce que les poutres en acier sont soudées aux tôles d'acier.

8. Procédé selon l'une des revendications 1 à 7, la construction de coupe (9) comprenant deux lames (16, 17) disposées en prolongement des parois latérales de l'ouvrage pour tunnel (5), qui sont reliées l'une à l'autre en prolongement du toit de l'ouvrage pour tunnel (5) par une couverture formée par des longerons (19) et au moins une poutre de soutien (18),
caractérisé en ce que les poutres de renforcement (11) sont disposées sensiblement parallèles à l'orientation attendue des longerons (19).

9. Procédé selon la revendication 8,
caractérisé en ce qu'une lubrification est prévue entre les tôles de stabilisation (10) et le toit du tunnel.

10. Procédé selon la revendication 9,
caractérisé en ce qu'on utilise comme agent lubrifiant une suspension de bentonite ou une graisse.

11. Procédé selon l'une des revendications 1 à 10,
caractérisé en ce que la face inférieure des lames (16, 17) et, le cas échéant, le fond de l'ouvrage pour tunnel (5) sont fabriquées arrondies dans la zone de raccordement des lames (16, 17) et que l'orientation de l'ouvrage pour tunnel (5) est influencée de manière définie, pendant l'avancement, par un creusement correspondant de matériau de sol dans la zone de fond avant de l'ouvrage pour tunnel (5).

12. Procédé selon l'une des revendications 1 à 11, l'ouvrage existant étant une voie ferrée,
caractérisé en ce que les poutres de renforcement (11) sont orientées obliquement par rapport à la direction de la voie.
